# FASCICULE DE BREVET EUROPEEN

(11) **EP 0 116 806 B1**
(45) Date de publication et mention de la délivrance du brevet: **24.02.1988**
(21) Numéro de dépôt: 83420191.5
(22) Date de dépôt: 22.12.1983
(51) Int. Cl.: H01J 47/06

(54) **Détecteur gazeux à avalanche électronique, courbe et à lame**
Gekrümmter Elektronenlawinen-Gasdetektor mit plättchenförmiger Elektrode
Curved electronic avalanche gaseous detector with strip-shaped electrode

(30) Priorité: 30.12.1982 FR 8222219
(43) Date de publication de la demande: 29.08.1984
(73) Titulaire: CENTRE NATIONAL DE LA RECHERCHE SCIENTIFIQUE (CNRS), 75700 Paris Cedex 07 (FR)
(72) Inventeur: Ballon, Jean, F-38430 St Jean De Moirans (FR); Comparat, Vincent, F-38100 Grenoble (FR); Pouxe, Joseph, F-38100 Grenoble (FR)
(74) Mandataire: Ropital-Bonvarlet, Claude

(56) Documents cités:
- FR-A- 2 370 360
- NUCLEAR INSTRUMENTS AND METHODS, vol. 177, nos. 2,3, novembre 1980, pages 405-409, North-Holland Publishing Company, Amsterdam, NL; T.IZUMI: "Curved position-sensitive detector for X-ray crystallography"

## Description

La présente invention concerne le domaine technique des détecteurs gazeux utilisés pour la localisation spatiale de particules ou rayonnements et que définit le préambule de la revendication 1.

Dans de nombreuses applications, il est nécessaire de pouvoir détecter et localiser spatialement une particule ou un rayonnement. A titre d'exemples, on peut citer la cristallographie par rayons X, la détection de radioactivité, la recherche médicale ou biologique, la détection de particules autour des accélérateurs.

De façon générale, un détecteur gazeuz, du type ci-dessus, comprend un corps définissant une enceinte contenant un fluide gazeux sous une certaine pression.

L'enceinte présente une fenêtre d'entrée d'un rayonnement ou d'une particule à détecter et comporte, intérieurement, au moins un élément allongé, en général parallèle à la fenêtre. Cet élément allongé est isolé du corps et se trouve porté à un potentiel positif élevé par rapport au corps ou à des électrodes entourant l'élément allongé, formant des cathodes.

L'impact d'une particule élémentaire, ayant traversé la fenêtre d'entrée avec un ou des atomes du fluide gazeux, fait naître un ou des électrons primaires qui sont attirés par le champ électrique produit par le potentiel positif appliqué à l'élément allongé formant anode. Ces électrons, sous l'influence de ce champ, migrent vers l'anode et initient, si le champ électrique est suffisant, un processus de collisions en chaîne produisant une avalanche d'électrons captée par l'anode. La localisation le long de l'anode de l'avalanche s'effectue suivant une procédure bien connue, en déterminant le centre de gravité au moyen de bandes cathodes mesurant la collection de charges positives induites par l'avalanche dans le fluide gazeux. Par l'intermédiaire par exemple d'une ligne à retard, il est possible de localiser un tel centre de gravité et, par conséquent, de connaître la position de l'avalanche le long de l'anode. On obtient donc une localisation monodimensionnelle le long de l'anode. La précision de la localisation et la résolution spatiale sont fonction de la qualité de la chaîne électronique de mesure, de la nature et de la pression du gaz, de la nature et de l'énergie de la particule ou du rayonnement. On obtient couramment une résolution de 200 _{Il}m pour des rayons X de 8 KeV.

Dans certaines applications, le détecteur comporte plusieurs anodes parallèles, ce qui permet de disposer d'une aire de détection sensiblement accrue et de faire une détermination de la position à deux dimensions.

Les détecteurs du type ci-dessus peuvent être qualifiés à anodes rectilignes, étant donné que la ou les anodes qu'ils comportent sont constituées par des fils conducteurs de faible diamètre tendus entre deux points d'ancrage et de connexion électrique pour s'étendre parallèlement aux cathodes et à la fenêtre d'entrée.

Dans certaines applications, telles que l'étude de diffraction des rayons X, il serait intéressant de pouvoir localiser le long d'un arc de cercle.

Si on se contente de résolutions spatiales d'environ 1 à 2 mm, on peut utiliser une nappe de fils anode épousant la circonférence. La lecture des impulsions sur ces fils donnant la position du rayonnement à un fil près.

Avec des détecteurs à anodes rectilignes et pour des résolutions spatiales inférieures au millimètre, l'ouverture angulaire pouvant être examinée n'excède pas une dizaine de degrés. En effet, au-delà il convient alors de tenir compte de phénomènes de parallaxe provenant de l'angle d'incidence de la trajectoire des particules par rapport à l'anode et résultant aussi de la position sur cette trajectoire à partir de laquelle une telle particule initie le phénomène d'avalanche d'électrons.

- Des essais de correction de parallaxe n'ont pas permis d'aboutir à une solution technologique simple, par le simple fait que le phénomène d'initiation d'avalanche d'électrons peut être considéré comme totalement aléatoire et susceptible d'intervenir indifféremment en amont ou en aval de l'anode par rapport au plan passant cette dernière et coupant la direction de propagation de la particule.

En vue de résoudre ce problème, on pourrait penser réaliser des détecteurs gazeux de type courbe comprenant un corps délimitant, sur une face concave, une fenêtre dont le rayon de courbure est centré sur la source d'émission ou de réflexion. La ou les anodes sont constituées de façon traditionnelle chacune par un fil qui est maintenu courbe, en étant centré sur le rayon de courbure, par des supports rigides isolants.

Une telle solution n'est, cependant, pas acceptable, car les supports sont responsables de l'existence de zones pouvant être considérées comme mortes, c'est-à-dire dans lesquelles le phénomène d'avalanche des électrons ne peut se produire comme il convient.

Pour résoudre ce problème, on a proposé de réaliser l'anode sous la forme d'un fil conducteur d'une section de l'ordre de 40 p initialement cambré ou courbé selon le rayon de courbure choisi et sur la plage angulaire converte. Une telle anode est fixée aux deux extrémités sur des supports et se trouve maintenue parallèlement à la fenêtre d'entrée par interaction du champ d'un courant la traversant avec celui magnétique de deux aimants permanents entre lesquels s'étend le fil.

Une variante de cette construction consiste à maintenir le fil constitutif de l'anode dans la position requise par effet électrostatique.

Ces deux propositions ont permis d'effectuer des mesures au plan du laboratoire ou de l'expérimentation. Par contre, il n'a pas été possible de retenir une application industrielle satisfaisante étant donné la fragilité structurelle de tels appareils et leur sensibilité aux vibrations appliquées au support ou à l'appareil et transmises au fil d'anode, uniquement maintenu dans l'ouverture angulaire de détection par effet magnétique ou électrostatique.

Une troisième solution connue par la référence Nuclear Instruments and Methods, 177 (1980), North Holland Publishing Company, 405-409, T. Izumi, Curved position-sensitive detector for X-ray crystallography, consiste à réaliser un détecteur gazeux courbe en utilisant, en tant qu'anode, un fil conducteur de plus grosse section en acier dur, par exemple 0,20 mm de diamètre, en remplacement du fil de section faible utilisé dans les solutions précédentes.

Un fil d'une telle section peut être courbé et maintenu, grâce à ses qualités mécaniques, par ancrage au niveau des deux extrémités représentant des points de support et de conduction d'une tension électrique de fonctionnement.

Si une telle solution technique peut être considérée comme apportant, théoriquement, une solution au problème posé, en revanche, il a été pratiquement constaté que le rayon de courbure et la longueur d'anode étaient limités et donc que la résolution angulaire pouvait être souvent insuffisante.

Ceci est dû au fait que l'anode devient, au fur et à mesure de l'accroissement de sa longueur, moins stable et le détecteur de plus en plus fragile. De même que précédemment, cette solution ne protège pas contre les vibrations mécaniques.

L'objet de l'invention est de proposer un nouveau détecteur gazeux courbe apportant une solution technologique aux problèmes ainsi posés et capable de remédier aux inconvénients constatés des solutions retenues pour la constitution de détecteurs courbes à bonne résolution spatiale actuellement connus.

L'autre object de l'invention est de proposer un détecteur gazeux courbe peu fragile, pouvant être soumis à des conditions mécaniques de travail diverses et susceptible, en outre, de présenter une résistance importante aux claquages électriques et dont les dimensions ne sont pas limitées par des problèmes mécaniques.

Un autre object de l'invention est de proposer un détecteur gazeux courbe susceptible d'être réalisé de façon rapide, simple et sûre, sans faire intervenir d'opération délicate de mise en forme régulière d'une ou des anodes.

L'objet de l'invention vise, en outre, à permettre l'utilisation, en tant qu'anode, d'un produit de base fourni en bande ou lame dans le commerce, selon des caractéristiques physiques variées permettant un choix en rapport avec les particularités d'un détecteur à construire.

Pour atteindre les buts ci-dessus, le détecteur gazeux courbe à lame de localisation spatiale est caractérisé en ce qu'il comprend une anode d'avalanche d'électrons constituée par une structure d'au moins une lame conductrice, courbe, maintenue par le corps du détecteur et présentant une arête longitudinale courbe s'étendant parallèlement à l'axe médian longitudinal de la fenêtre.

Diverses autres caractéristiques ressortent de la description faite ci-dessous en référence aux dessins annexés qui montrent, à titre d'exemples non limitatifs, des formes de réalisation de l'objet de l'invention.

La fig. 1 est une perspective partielle illustrant le détecteur gazeux courbe conforme à l'invention.

La fig. 2 est une vue schématique d'une coupe montrant la disposition des diverses électrodes.

La fig. 3 est une perspective partielle illustrant une autre forme d'exécution de l'un des éléments constitutifs de l'objet de l'invention.

La fig. 4 est une perspective analogue à la fig. 3 mais montrant une autre forme d'exécution du même élément constitutif.

Les fig. 5 à 8 sont des vues schématiques représentant différentes variantes de réalisation de l'un des éléments constitutifs du détecteur.

La fig. 9 est une vue schématique montrant un autre exemple de réalisation du détecteur.

Le détecteur gazeux courbe, de localisation spatiale, comprend un corps 1 de forme générale tubulaire, délimitant une enceinte 2 destinée à contenir un fluide gazeux sous une pression à choisir.

Le corps 1 est réalisé de façon courbe et présente, par conséquent, une face 3 concave, définie par un rayon de courbure qui est centré sur la source d'émission ou de réflexion d'un rayonnement devant être détecté. La face concave 3 délimite une fenêtre d'entrée 4 qui est, par exemple, fermée par un opercule 5 pour préserver le confinement étanche du fluide gazeux. L'opercule 5 est réalisé en une matière appropriée, perméable au rayonnement à détecter et, par exemple en mylar ou en beryllium dans le cas d'application à la cristallographie par rayon X.

Une autre des parois du corps tubulaire 1 et, de préférence, le fond plan 6, supporte, directement ou indirectement, un élément allongé 7 isolé électriquement du corps 1 et destiné à constituer l'anode d'avalanche d'électrons. Selon l'invention, l'élément 7 est formé par une lame conductrice qui est maintenue de manière que l'une des ses arêtes longitudinales, telle que 8, s'étende parallèlement à la fenêtre 4, rendue conductrice par un dépôt interne et formant avec l'élément conducteur 14 une cathode.

La lame conductrice 7 est maintenue pour présenter un rayon de courbure centré sur le même centre que celui de la paroi 3 et, à cet effet, par exemple, se trouve encastrée par la seconde arête longitudinale 9' dans un support isolant formé par ou adapté sur le corps 1. La lame métallique 7 est reliée électriquement à une source de production, capable de lui appliquer un potentiel positif constant. Sous tension, l'arête 8 produit un champ électrique influençant le milieu environnant et le fluide gazeux confiné dans l'enceinte 2.

Une telle construction permet de disposer d'une certitude absolue de la position occupée par l'arête 8 et de sa conformation en anode courbe, exactement centrée sur le centre de la paroi 3, de telle sorte que tous les points de cette arête se trouvent exactement à égale distance d'un tel centre. Cette construction permet de maintenir, dans un état stable rigide, une anode allongée en lui conférant un rayon de courbure déterminé et en la développant sur une étendue angulaire en rapport avec les caractéristiques de dispersion possibles du rayonnement émis ou réfléchi. Plus généralement, une telle construction permet de conformer l'arête 8 suivant la courbe quelconque désirée pour la détection.

De manière à pouvoir localiser l'endroit de l'arête 8 au niveau duquel se produit l'avalanche d'électrons résultant de l'impact d'une particule élémentaire du rayonnement à détecter avec le fluide gazeux, le détecteur gazeux courbe est associé à une barrette 10 de mesure de collection des charges positives induites par la présence d'ions positifs résultant de l'avalanche d'électrons.

La barrette 10 est constituée de bandes cathodes 11, conductrices, s'étendant parallèlement entre elles, en présentant une direction orthogonale à l'arête 8. Les bandes cathodes sont placées parallèlement au plan de la lame 7, par exemple, le long de la face interne de la paroi 12 du corps 1 opposée à la paroi 3. Les bandes cathodes 11 traversent le corps 1 à l'extérieur duquel elles sont reliées à une ligne à retard 13 de conception connue dans la technique.

Selon la fig. 1, le corps 1 est réalisé en une matière isolante et comporte intérieurement un revêtement conducteur 14 formant cathode, au sens général, isolé des bandes 11.

La fig. 2 montre, schématiquement, un exemple de réalisation selon lequel le corps 1 est en matière conductrice et supporte la lame 7 par un élément de paroi rapporté 15, réalisé en une matière isolante. Dans cet exemple, le corps en matière conductrice est relié à la masse par une connexion 16. Dans un tel cas, la barrette 10 est montée sans contact ou liaison électrique avec le corps 1.

Dans tous les cas, le corps 1 possède des moyens permettant de maintenir l'enceinte 2 remplie du mélange gazeux désiré.

Selon une réalisation préférée, illustrée par la fig. 3, la maintien de la lame 7 dans le corps 1 est assuré par un support intermédiaire 17 qui est, de préférence, constitué par deux demi-parties 18a et 18b complémentaires. Les demi-parties 18a et 18b peuvent être reliées ensemble par l'intermédiaire d'organes de liaison 19 de tout type convenable. Les demi-parties 18a et 18b sont réalisées en une matière isolante et conformées pour délimiter entre elles, une fois assemblées, un encastrement 20 capable de retenir la lame 7 à partir de son arête longitudinale 9.

Les demi-parties 18a et 18b complémentaires sont conformées pour présenter, une fois assemblées, une forme courbe centrée sur le centre de courbure de la paroi 3. Ainsi, par un tel support 17, il devient possible d'assurer efficacement le maintien de la lame 7 dans une position stable et, simultanément, d'imposer à une telle lame la courbure recherchée. Il est ainsi possible d'utiliser pour constituer la lame 7 une bande conductrice d'épaisseur convenable, déformable élastiquement ou plastiquement, et qui est ainsi maintenue dans un état déformé par son encastrement entre les parties complémentaires 18a et 18b. Dans un tel cas, une extrémité du support 17 comporte une borne 21 conductrice permettant d'établir un contact électrique entre la lame 7 et un conducteur 22 reliant ladite lame à une source de tension positive par rapport au potentiel des cathodes (qui est en général à la masse).

La fig. 4 illustre une variante de réalisation dans laquelle le support 17 est réalisé de manière à délimiter lui-même une fenêtre 23 dans laquelle s'étend l'arête 8 de la lame 7 maintenue comme dit précédemment en référence à la fig. 3.

De bons résultats de détection sont obtenus en utilisant une lame 7 en acier inoxydable, dont l'épaisseur peut être comprise entre 10 et 100 p.

Un détecteur du type ci-dessus, contenant dans l'enceinte 2 un fluide gazeux constitué par un mélange d'argon, de méthane, de forane 13B1 confiné sous une pression d'un bar, a permis d'obtenir des résultats de localisation en régime proportionnel, au moyen d'une lame de 40 p d'épaisseur à laquelle était appliquée une tension positive de 3 700 volts, pour un rayonnement X de 8 KeV d'énergie.

Des résultats particulièrement satisfaisants ont été obtenus en régime de fonctionnement, dit de sillages lumineux autocoupants, en mettant en oeuvre les moyens suivants:

Avec des conditions telles que ci-dessus, une résolution spatiale à mi-hauteur de 180 u a été obtenue, soit, dans cette expérience, une résolution angulaire de 0,05°.

Les résultats ci-dessus ont été obtenus en utilisant un corps 1 en stésalit avec une face avant en aluminium pour rigidifier l'ensemble.

Dans ces réalisations, la lame conductrice possédait une longueur linéaire de 25 cm et était conformée selon un rayon de courbure de 20 cm.

La lame 7 décrite ci-avant peut comporter une arête active 8 conformée de différentes façons. Cette arête 8 peut être effilée (fig. 5), à bords francs (fig. 6) ou arrondie.

L'arête 8 peut aussi être constituée par un fil 8₁ rapporté de toute façon convenable, notamment par collage sur une lame 7₁, comme illustré par la fig. 7.

Il peut aussi être retenu de constituer l'arête 8 en conformant une lame 7₂ autour d'un fil 8₂, comme cela est illustré par la fig. 8.

Les exemples ci-dessus ne sont donnés qu'à titre non limitatif car d'autres géométries peuvent être retenues pour faire assumer à l'anode courbe les deux fonctions de l'invention, savoir:
- pour la lame 7, le support de l'arête 8 et le maintien de la courbure désirée sans perturber outre mesure le champ électrique,
- pour l'arête 8, le lieu où le champ électrique est très intense et provoque le phénomène d'avalanche.

Dans ce qui précède, il est indiqué que l'objet de l'invention permet une détection de position monodimensionnelle.

Il est possible de réaliser un détecteur courbe en vue d'une détection bidimensionnelle en adoptant une structure telle que celle représentée schématiquement par la fig. 9. Selon cette figure, le détecteur comprend, à l'intérieur de l'enceinte étanche un support isolant 24 maintenant n lames courbes 7a, par exemple par encastrement. Les lames 7a sont parallèles entre elles et dirigées pour que leur plan soit parallèle ou sensiblement parallèle à la direction de propagation d'une particule ou d'un rayonnement. Chaque lame 7a présente, face au sens de propagation, une arête 8a courbe en général concave.

La détermination de la lame 7a qui a reçu l'avalanche fournit, par le traitement de l'impulsion électronique négative qui s'y déclenche, la localisation dans la dimension X.

La localisation dans la dimension Y est obtenue, comme dans l'exemple précédent, en mettant en oeuvre une structure 25 de bandes cathodes 1 la s'étendant parallèlement aux arêtes 8a selon une direction orthogonale à celle des lames 7a. Les bandes cathodes 11a sont, par exemple, portées par un support 26 mince isolant et sont reliées à une ligne à retard 13a. La structure est disposée en amont des arêtes 8a par rapport au sens de propagation selon la flèche f. L'invention n'est pas limitée aux exemples décrits et représentés car diverses modifications peuvent y être apportées sans sortir de son cadre.

## Revendications

1. Détecteur gazeux du type comprenant un corps (1) délimitant une enceinte (2) ayant la forme d'un segment annulaire, contenant un fluide gazeux et possédant une paroi cylindrique concave (3) dans laquelle est ménagée une fenêtre (4) d'entrée du rayonnement à détecter et dont le contour possède un axe contenu dans un plan de section droite de la paroi cylindrique, ladite enceinte contenant au moins un élément allongé (7) parallèle au plan occupé par une partie au moins d'une électrode de cathode (14), isolé du corps et porté à un potentiel positif pour former un capteur d'avalanche d'électrons créée par l'impact d'une particule ou d'un rayonnement amené à traverser le fluide gazeux et dont la source d'émission ou les moyens le réfléchissant sont situés au droit de la fenêtre sur l'axe de la paroi cylindrique concave (3), ladite enceinte contenant une pluralité de bandes cathodes (11) conductrices, parallèles entre elles et orientées suivant une direction orthogonale à celle de l'élément allongé (7) caractérisé en ce que l'anode d'avalance d'électrons (7) est constituée par une structure d'au moins une lame conductrice, courbe, maintenue par le corps (1) et présentant une arête longitudinale courbe (8) s'étendant parallèlement à l'axe médian longitudinal de la fenêtre.

2. Détecteur gazeux selon la revendication 1 caractérisé en ce qu'il comprend au moins une lame courbe dont la génératrice est perpendiculaire au plan contenant la direction de courbure de cette lame.

3. Détecteur gazeux selon la revendication 1 caractérisé en ce qu'il comprend au moins une lame courbe (7a) dont la direction de courbure lui est coplanaire et qui est portée par le corps de manière que sont arête longitudinale (8a) s'étende parallèlement à la face interne de la fenêtre.

4. Détecteur gazeux selon la revendication 1, 2 ou 3 caractérisé en ce que la lame conductrice (7) présente une épaisseur comprise entre 10 et 100 micromètres.

5. Détecteur gazeux selon l'une des revendications 1 à 4, caractérisé en ce que la lame (7) est portée par un corps (1) en matière isolante comportant intérieurement un revêtement conducteur (14) isolé des bandes cathodes (11).

6. Détecteur gazeux selon l'une des revendications 1 à 4, caractérisé en ce que la lame (7) est portée par un support (15) en matière isolante adapté dans un corps en matière conductrice.

7. Détecteur gazeux selon la revendication 1 ou 2, caractérisé en ce que la lame conductrice (7) s'étend entre la paroi (3) présentant la fenêtre (4) et une pluralité de bandes cathodes (11) reliées à une ligne à retard (13).

8. Détecteur gazeux selon la revendication 7, caractérisé en ce que la lame (7) est portée par un support (17) réalisé en deux demi-parties complémentaires (18a-18b) immobilisant la lame en lui conférant la courbure choisie.

9. Détecteur gazeux selon la revendication 3, caractérisé en ce qu'il comprend plusieurs lames (7a) parallèles entre elles et à la direction de propagation et une structure cathode (25) disposée en amont des lames par rapport au sens de propagation.

## Patentansprüche

1. Gasdetektor mit einem Körper (1), der einen Behälter (2) begrenzt, der die Form eines Ringsegmentes hat und ein gasförmiges Fluid enthält, mit einer konkaven Zylinderwand (3), in der ein Fenster (4) zum Einlaß der zu erfassenden Strahlung eingelassen ist und dessen Kontur eine Achse hat, die in der Querschnittsebene der Zylinderfläche liegt, wobei der Behälter mindestens ein Element (7) beinhaltet, das sich parallel zu der Ebene erstreckt, die wenigstens von einem Teil einer Kathodenelektrode (14) eingenommen wird, wobei das Element vom Körper isoliert ist und ein positives Potential trägt, um einen Elektronenlawinendetektor zu bilden, und wobei die Elektronenlawine ausgelöst wird durch die Einwirkung eines Partikels oder einer Strahlung, das bzw. die das gasförmige Fluid durchquert und dessen bzw. deren Emissionsquelle oder Reflexionsorgane gegenüber dem Fenster auf der Achse der konkaven zylinderförmigen Wandung (3) angeordnet sind, wobei der Behälter mehrere leitende Kathodenstreifen (11) beinhaltet, die zueinander parallel und orthogonal zur Erstrekkung des länglichen Elements (7) angeordnet sind, dadurch gekennzeichnet, daß die Lawinenelektronenanode (7) eine Struktur aufweist, die mindestens aus einem leitenden gekrümmten Streifen besteht, die durch den Körper (1) gehaltertwird und die eine längliche gekrümmte Rippe (8) bildet, die sich parallel zur Längsmittelachse des Fensters erstreckt.

2. Gasdetektor nach Anspruch 1, dadurch gekennzeichnet, daß er mindestens einen gekrümmten Streifen aufweist, dessen Erzeugende senkrecht zur Ebene verläuft, die die Krümmungsrichtung dieses Streifens enthält.

3. Gasdetektor nach Anspruch 1, dadurch gekennzeichnet, daß er mindestens einen gekrümmten Streifen (7a) aufweist, dessen Krümmungsrichtung koplanar zu ihm verläuft und wobei der Streifen derart von dem Körper getragen wird, daß seine Längskante (8a) sich parallel zur Innenseite des Fensters erstreckt.

4. Gasdetektor nach Anspruch 1, 2 oder 3, dadurch gekennzeichnet, daß der leitende Streifen (7) eine Dicke zwischen 10 und 100 Mikrometern aufweist.

5. Gasdetektor nach einem der Ansprüche 1 bis 4, dadurch gekennzeichnet, daß der Streifen (7) von einem Körper (1) aus Isoliermaterial getragen wird, das einen leitenden Überzug (14) aufweist, der von den Kathodenbändern (11) isoliert wird.

6. Gasdetektor nach einem der Ansprüche 1 bis 4, dadurch gekennzeichnet, daß der Streifen (7) von einem Träger (15) aus Isoliermaterial getragen wird,. der in einen Körper aus leitendem Material eingepaßt ist.

7. Gasdetektor nach einem der Ansprüche 1 oder 2, dadurch gekennzeichnet, daß sich der leitende Streifen (7) zwischen der Wandung (3), die das Fenster (4) aufweist und einer Vielzahl von Kathodenbändern (11) erstreckt, die an eine Verzögerungsleitung (13) geschaltet sind.

8. Gasdetektor nach Anspruch 7, dadurch gekennzeichnet, daß der Streifen (7) von einem Träger (17) getragen wird, der aus zwei komplementärern Halbteilen (18a, 18b) getragen wird, die den Streifen fixieren und ihm die gewählte Krümmung vermitteln.

9. Gasdetektor nach Anspruch 3, gekennzeichnet durch mehrere zueinander und zur Ausbreitungsrichtung parallele Streifen (7a) und eine Kathodenstruktur (25) aufweist, die in Ausbreitungsrichtung stromauf zu dem Streifen angeordnet ist.

## Claims

1. Curved gas-filled detector of the type comprising a body (1) defining an enclosure (2) having the shape of an annular segment, containing a gaseous fluid, and having a concave cylindrical wall (3) in which is provided a window (4) for the admission of the radiation to be detected and the outline of which has an axis contained in a cross- sectional plane of the cylindrical wall, said enclosure containing at least one elongated element (7) which is parallel to the plane occupied by at least part of a cathode electrode (14) insulated from the body, and receiving a high positive voltage, in order to form means of picking up the avalanche of electrons created by the impact of a particle or radiation caused to traverse the gaseous fluid and of which the source of emission or the means reflecting it are situated at right angle to the window on the axis of the concave cylindrical wall (3) said enclosure containing a plurality of conducting cathode bands (11) which are all parallel and oriented orthogonally to the elongated element (7) characterised in that the electron avalanche anode (7) is constituted by a structure of at least one curved conducting strip held by the body (1) and presenting a curved longitudinal edge (8) which extends in parallel to the longitudinal middle axis of the window.

2. Gas-filled detector according to claim 1, characterised in that it comprises at least a curved strip of which the generatrix is perpendicular to the plane containing the strip curving direction.

3. Gas-filled detector according to claim 1, characterised in that it comprises at least one curved strip (7a) of which the curving direction is co-planar thereto and which is carried by the body so that its longitudinal edge (8a) extends in parallel to the inner face of the window.

4. Gas-filled detector according to claim 1, 2 or 3, characterised in that the thickness of the conducting strip (7) may vary between 10 and 100u.

5. Gas-filled detector according to any one of claims 1 to 4, characterised in that the strip (7) is supported by a body (1) in insulating material covered on the inside with a conducting layer (14) insulated from the cathode bands (11

6. Gas-filled detector according to any one of claims 1 to 4, characterised in that the strip (7) is supported by a support (15) in insulating material adapted inside a body in conducting material.

7. Gas-filled detector according to claim 1 or 2, characterised in that the conducting strip (7) extends between the wall (3) having the window (4), and a plurality of conducting cathode bands (11) connected to a delay line (13).

8. Gas-filled detector according to claim 7, characterised in that the strip (7) is supported by a support (17) composed of two complementary halves (18-18a) which immobilize the strip and give it the wanted curvature.

9. Gas-filled detector according to claim 3, characterised in that it comprises a plurality of strips (7a) parallel together and to cathode structure (25) situated upstream of the strips with respect to the direction of propagation.
